# FASCICULE DE BREVET EUROPEEN

(11) **EP 1 308 630 B1**
(45) Date de publication et mention de la délivrance du brevet: **23.08.2006**
(21) Numéro de dépôt: 02292634.9
(22) Date de dépôt: 24.10.2002
(51) Int. Cl.: F04D 29/54, F01D 25/24

(54) **Redresseur fixe sectorisé pour compresseur d'une turbomachine**
Statorsektor für einen Verdichter eines Turbotriebwerks
Stator sector for a compressor of a turbomachine

(30) Priorité: 31.10.2001 FR 0114102
(43) Date de publication de la demande: 07.05.2003
(73) Titulaire: SNECMA, 75015 Paris (FR)
(72) Inventeur: Bertrand, Jean-Louis, 77000 Livry sur Seine (FR); Perrollaz, Jean-Marc Claude, 77850 Hericy (FR)

(56) Documents cités:
- EP-A- 1 104 836
- FR-A- 2 728 015
- US-A- 2 945 290
- US-A- 4 126 405

## Description

### DOMAINE TECHNIQUE

L'invention présentée ici concerne la turbine haute pression d'une turbomachine telle qu'un turboréacteur utilisé sur un avion. Elle concerne plus précisément un redresseur fixe sectorisé pour un compresseur de turbomachine.

### ETAT DE LA TECHNIQUE ANTERIEURE

Il existe une très grande variété de compresseurs pour turbomachines. Les efforts des constructeurs portent sur l'amélioration des performances mais aussi sur l'amélioration de la fabrication, la réduction des coûts et la facilité de l'entretien.

Une amélioration connue a consisté à sectoriser le redresseur fixe d'un compresseur pour turbomachine. Les brevets US-A-4 126 405 et EP-1 104 836 divulguent un montage segmenté d'un distributeur de turbine.

Le document FR-A-2 728 015 divulgue un distributeur de stator d'une turbine comprenant des secteurs constitués chacun d'un segment intérieur et d'un segment extérieur reliés par des aubes. Un carter intégré dans le stator du compresseur est destiné à supporter les secteurs aboutés les uns aux autres. Des moyens anti-rotation sont prévus pour empêcher la rotation des secteurs supportés par le carter.

### EXPOSÉ DE L'INVENTION

La présente invention a été conçue afin d'améliorer encore la fabrication et le coût d'un redresseur fixe pour compresseur de turbomachine. Pour cela le carter est réalisé en deux parties ou plus, ce qui facilite la fabrication. Les parties du carter et les secteurs de redresseur sont associés par un système formant glissière et coulisseau. Des moyens anti-rotation sont prévus pour éviter la rotation des secteurs par rapport au carter.

L'invention a donc pour objet un redresseur fixe sectorisé pour compresseur d'une turbomachine comprenant :
- des secteurs en forme d'arc de cercle constitués chacun d'un segment intérieur et d'un segment extérieur reliés par des aubes,
- un carter circulaire intégré dans le stator du compresseur et destiné à supporter les secteurs aboutés les uns aux autres,
- des moyens anti-rotation destinés à empêcher la rotation des secteurs supportés par le carter,
caractérisé en ce que :
- le carter est constitué d'au moins deux parties, aboutées et fixées entre elles selon des plans de joint, comprenant des moyens formant glissière,
- les secteurs comprennent des moyens formant coulisseau adaptés aux moyens formant glissière des parties du carter,
- les moyens anti-rotation comprennent des moyens anti-rotation fixés aux plans de joint des parties du carter par des moyens de fixation, et des moyens anti-rotation bloqués sur les parties du carter par des moyens de blocage au niveau de l'aboutement des secteurs entre eux.

De préférence, le carter est constitué de deux parties en forme de demi-cercle.

Selon une variante de réalisation préférée, le carter comprenant deux flancs radiaux se faisant face, les moyens formant glissière comprennent deux gorges opposées réalisées dans les flancs, les bords des segments extérieurs des secteurs constituant les moyens formant coulisseau.

Les moyens anti-rotation fixés aux plans de joint peuvent alors comprendre au moins une barrette immobilisée entre les deux gorges par lesdits moyens de fixation et formant butée pour un secteur coulissant dans une glissière du carter. Cette barrette peut être une pince à deux branches insérée par rapprochement des deux branches entre elles dans des logements de réception prévus dans les gorges, et immobilisée dans ces logements par relâchement des deux branches, réalisant ainsi lesdits moyens de fixation. Les moyens anti-rotation fixés aux plans de joint peuvent aussi comprendre au moins un verrou anti-rotation constitué par un élément comprenant des moyens formant coulisseau adaptés aux moyens formant glissière des parties du carter, l'élément comprenant également des moyens d'immobilisation sur le carter. Ces moyens d'immobilisation peuvent être du type tenon-mortaise, un tenon s'engageant dans une mortaise quand l'élément est poussé dans une direction perpendiculaire à la direction de glissement de l'élément dans le carter, réalisant ainsi lesdits moyens de fixation. Le segment extérieur du secteur adjacent audit élément peut avoir l'une de ses extrémités qui présente un dégagement afin que, lorsque ce secteur adjacent est glissé au contact dudit élément, l'élément puisse être poussé dans ladite direction perpendiculaire.

Les moyens anti-rotation bloqués sur les parties du carter peuvent alors comprendre au moins un verrou anti-rotation constitué par un élément comprenant des moyens formant coulisseau adaptés aux moyens formant glissière des parties du carter, l'élément comprenant également des moyens d'immobilisation sur le carter. Ces moyens d'immobilisation peuvent être du type tenon-mortaise, un tenon s'engageant dans une mortaise quand l'élément est poussé dans une direction perpendiculaire à la direction de glissement de l'élément dans le carter, réalisant ainsi lesdits moyens de blocage. Le segment extérieur d'un secteur adjacent audit élément peut avoir l'une de ses extrémités qui présente un dégagement afin que, lorsque ce secteur adjacent est glissé au contact dudit élément, l'élément puisse être poussé dans ladite direction perpendiculaire.

### BRÈVE DESCRIPTION DES DESSINS

L'invention sera mieux comprise et d'autres avantages et particularités apparaîtront à la lecture de la description qui va suivre, donnée à titre d'exemple non limitatif, accompagnée des dessins annexés parmi lesquels :
- la figure 1 est une vue partielle en coupe d'un compresseur d'un turbomachine utilisant un redresseur fixe sectorisé selon l'invention,
- la figure 2 est une vue partielle et éclatée d'un redresseur fixe sectorisé selon l'invention,
- la figure 3 est une vue cavalière d'un verrou anti-rotation pour plan de joint d'une partie de carter pour le redresseur fixe sectorisé de l'invention,
- la figure 4 est une vue cavalière d'un verrou anti-rotation disposé entre deux secteurs d'un redresseur fixe sectorisé selon l'invention,
- les figures 5 et 6 illustrent deux étapes de la mise en place d'un verrou anti-rotation entre deux secteurs d'un redresseur fixe sectorisé selon l'invention.

### DESCRIPTION DÉTAILLÉE DE MODES DE RÉALISATION DE L'INVENTION

La figure 1 est une vue partielle en coupe d'un compresseur d'une turbomachine utilisant des redresseurs fixes sectorisés 1, 2 et 3 selon l'invention. Ces redresseurs sont fonctionnellement identiques.

Le redresseur 1 va être décrit plus précisément. Il comprend un carter circulaire 4 intégré dans le stator du compresseur et supportant des secteurs tel que le secteur 5.

Un secteur 5 est constitué d'un segment intérieur 7 et d'un segment extérieur 6 reliés entre eux par des aubes 8.

La figure 2 est une vue partielle et éclatée du redresseur fixe sectorisé 1. Il comprend par exemple un carter en deux parties en forme de demi-cercle. La figure 2 montre partiellement l'une des parties 11 de ce carter avec l'un de ses plans de joint 16 destiné à être fixé sur un plan de joint correspondant de l'autre partie du carter. Trois secteurs 5 en cours de montage sont représentés. Pour un secteur 5, on reconnaît le segment extérieur 6, le segment intérieur 7 et les aubes 8 qui les relient.

La partie de carter 11 comprend deux flancs radiaux 12 et 13 se faisant face et pourvus chacun d'une gorge. Les gorges sont situées en vis-à-vis pour constituer une glissière. Les bords 21 et 22 du segment extérieur 6 du secteur 5 font saillie vers l'extérieur pour assurer une fonction de coulisseau par rapport à la glissière formée par la partie de carter 11.

Avant d'engager un premier secteur 5 sur la partie de carter 11, un verrou anti-rotation est installé au plan de joint 16 de la partie de carter 11. Il peut s'agir d'une barrette ou d'un verrou tel que celui représenté à la figure 4.

La figure 2 montre aussi un verrou anti-rotation 30 disposé entre deux secteurs 5. Ce verrou 30 est montré en vue cavalière à la figure 3. Il est formé d'un élément 31 qui se place entre les deux flancs 12 et 13 de la partie de carter 11 (voir la figure 2). L'élément 31 est en forme d'arc de cercle et se prolonge par un bord extérieur 32 et un bord intérieur 33. Les bords 32 et 33 sont prévus pour que le verrou 30 puisse coulisser dans les gorges de la partie de carter 11. Le bord extérieur 32 comporte un ergot 34 faisant saillie du plan de l'élément 31. Il en va de même pour l'ergot 35 du bord intérieur 33.

Les figures 5 et 6 illustrent deux étapes de la mise en place d'un verrou anti-rotation 30 entre deux secteurs 5. Pour une meilleure compréhension, un seul des flancs de la partie de carter 11 a été représenté. On aperçoit la gorge 14 prévue dans ce flanc.

La figure 5 montre un premier secteur 5 déjà installé (à gauche de la figure) et un deuxième secteur 5 en cours de montage (à droite de la figure). Entre ces deux secteurs a été introduit par glissement un verrou 30. On remarque que la hauteur de la gorge 14 permet le passage du bord extérieur du verrou 30 avec son ergot 34.

L'élément 30 est glissé jusqu'à venir en butée sur le premier secteur 5. Ceci correspond pour l'élément 30 à une position relative par rapport à la partie de carter 11 telle que l'ergot 34 se trouve en vis-à-vis d'une encoche 15 usinée dans la partie de carter 11. Il suffit alors d'exercer sur le verrou 30 une poussée vers le haut (pour la représentation des figures 5 et 6) pour que l'ergot 34 pénètre dans l'encoche 15, le verrou 30 se trouvant alors en position surélevée.

Le deuxième secteur 5 peut alors être poussé vers le verrou 30. Ce deuxième secteur 5 présente, à l'extrémité en contact avec le verrou 30, un dégagement 23 tel qu'une partie du segment extérieur 6 passe sous le verrou 30.

Le verrou anti-rotation 40 de plan de joint représenté à la figure 4 se monte de la même manière que le verrou de la figure 3. Il est formé d'un élément 41 qui se place entre les deux flancs de la partie de carter. L'élément 41 se prolonge par un bord extérieur 42 et un bord intérieur 43. Le bord extérieur 42 comporte un ergot 44 faisant saillie du plan de l'élément 41. Il en va de même pour l'ergot 45 du bord intérieur 43.

## Revendications

1. Redresseur fixe sectorisé pour compresseur d'une turbomachine comprenant :
- des secteurs (5) en forme d'arc de cercle constitués chacun d'un segment intérieur (7) et d'un segment extérieur (6) reliés par des aubes (8),
- un carter circulaire (4) intégré dans le stator du compresseur et destiné à supporter les secteurs (5) aboutés les uns aux autres,
- des moyens anti-rotation destinés à empêcher la rotation des secteurs supportés par le carter,
- le carter (4) étant constitué d'au moins deux parties (11), aboutées et fixées entre elles selon des plans de joint, comprenant des moyens formant glissière,
- les secteurs (5) comprennant des moyens formant coulisseau adaptés aux moyens formant glissière des parties du carter,
- les moyens anti-rotation comprennent des moyens anti-rotation fixés aux plans de joint des parties du carter par des moyens de fixation,
**caractérisé en ce que :**
- les moyens anti-rotation comprennent des moyens anti-rotation bloqués sur les parties du carter par des moyens de blocage au niveau de l'aboutement des secteurs entre eux.

2. Redresseur fixe sectorisé selon la revendication 1, **caractérisé en ce que** le carter (4) est constitué de deux parties (11) en forme de demi-cercle.

3. Redresseur fixe sectorisé selon l'une des revendications 1 ou 2, **caractérisé en ce que**, le carter comprenant deux flancs radiaux (12, 13) se faisant face, les moyens formant glissière comprennent deux gorges (14) opposées réalisées dans les flancs, les bords (21, 22) des segments extérieurs (6) des secteurs (5) constituant les moyens formant coulisseau.

4. Redresseur fixe sectorisé selon la revendication 3, **caractérisé en ce que** les moyens anti-rotation fixés aux plans de joint comprennent au moins une barrette immobilisée entre les deux gorges par lesdits moyens de fixation et formant butée pour un secteur coulissant dans une glissière du carter.

5. Redresseur fixe sectorisé selon la revendication 4, **caractérisé en ce que** la barrette est une pince à deux branches insérée par rapprochement des deux branches entre elles dans des logements de réception prévus dans les gorges, et immobilisée dans ces logements par relâchement des deux branches, réalisant ainsi lesdits moyens de fixation.

6. Redresseur fixe sectorisé selon la revendication 3, **caractérisé en ce que** les moyens anti-rotation fixés aux plans de joint comprennent au moins un verrou anti-rotation (40) constitué par un élément (41) comprenant des moyens formant coulisseau (42, 43) adaptés aux moyens formant glissière des parties du carter, l'élément comprenant également des moyens d'immobilisation (44, 45) sur le carter.

7. Redresseur fixe sectorisé selon la revendication 6, **caractérisé en ce que** les moyens d'immobilisation sont du type tenon-mortaise, un tenon s'engageant dans une mortaise quand l'élément (41) est poussé dans une direction perpendiculaire à la direction de glissement de l'élément dans le carter, réalisant ainsi lesdits moyens de fixation.

8. Redresseur fixe sectorisé selon la revendication 7, **caractérisé en ce que** le segment extérieur du secteur adjacent audit élément (41) a l'une de ses extrémités qui présente un dégagement afin que, lorsque ce secteur adjacent est glissé au contact dudit élément, l'élément puisse être poussé dans ladite direction perpendiculaire.

9. Redresseur fixe sectorisé selon la revendication 3, **caractérisé en ce que** les moyens anti-rotation bloqués sur les parties du carter comprennent au moins un verrou anti-rotation (30) constitué par un élément (31) comprenant des moyens formant coulisseau (32, 33) adaptés aux moyens formant glissière des parties du carter, l'élément comprenant également des moyens d'immobilisation (34, 35) sur le carter.

10. Redresseur fixe sectorisé selon la revendication 9, **caractérisé en ce que** les moyens d'immobilisation sont du type tenon-mortaise, un tenon s'engageant dans une mortaise quand l'élément (31) est poussé dans une direction perpendiculaire à la direction de glissement de l'élément dans le carter, réalisant ainsi lesdits moyens de blocage.

11. Redresseur fixe sectorisé selon la revendication 10, **caractérisé en ce que** le segment extérieur d'un secteur adjacent audit élément (31) a l'une de ses extrémités qui présente un dégagement afin que, lorsque ce secteur adjacent est glissé au contact dudit élément, l'élément puisse être poussé dans ladite direction perpendiculaire.

## Claims

1. Sectorized fixed stator for a compressor of a turbomachine comprising:
- sectors (5) in the shape of an arc of a circle each consisting of an inner segment (7) and an outer segment (6) connected by blades (8),
- a circular casing (4) incorporated into the stator of the compressor and designed to support the sectors (5) abutting one another,
- anti-rotation means designed to prevent the rotation of the sectors supported by the casing,
**characterized in that**:
- the casing (4) consisting of at least two parts (11) abutting one another and attached together along parting lines, comprising means forming a slide,
- the sectors (5) comprising means forming a runner adapted to the means forming a slide of the parts of the casing,
- the anti-rotation means comprising anti-rotation means attached to the parting lines of the parts of the casing by attachment means,
- the anti-rotation means comprise anti-rotation means locked onto the parts of the casing by locking means where the sectors abut one another.

2. Sectorized fixed stator according to Claim 1, **characterized in that** the casing (4) consists of two parts (11) in the shape of a semicircle.

3. Sectorized fixed stator according to one of Claims 1 or 2, **characterized in that**, the casing comprising two radial sides (12, 13) facing one another, the means forming a slide comprise two opposite grooves (14) made in the sides, the edges (21, 22) of the outer segments (6) of the sectors (5) being the means forming a runner.

4. Sectorized fixed stator according to Claim 3, **characterized in that** the anti-rotation means attached to the parting lines comprise at least one bar immobilized between the two grooves by the said attachment means and forming a stop for a sector running in a slide of the casing.

5. Sectorized fixed stator according to Claim 4, **characterized in that** the bar is a pincer with two branches inserted by bringing the two branches close to one another into receiving housings provided in the grooves, and immobilized in these housings by releasing the two branches, thus producing the said attachment means.

6. Sectorized fixed stator according to Claim 3, **characterized in that** the anti-rotation means attached to the parting lines comprise at least one anti-rotation bolt (40) consisting of an element (41) comprising means forming a runner (42, 43) adapted to the means forming a slide of the parts of the casing, the element also comprising means (44, 45) of immobilization on the casing.

7. Sectorized fixed stator according to Claim 6, **characterized in that** the immobilization means are of the mortice-tenon type, a tenon engaging in a mortice when the element (41) is pushed in a direction perpendicular to the direction of sliding of the element in the casing, thus forming the said attachment means.

8. Sectorized fixed stator according to Claim 7, **characterized in that** the outer segment of the sector adjacent to the said element (41) has one of its ends that has a clearance so that, when this adjacent sector is slid into contact with the said element, the element can be pushed in the said perpendicular direction.

9. Sectorized fixed stator according to Claim 3, **characterized in that** the anti-rotation means locked onto the parts of the casing comprise at least one anti-rotation bolt (30) consisting of an element (31) comprising means forming a runner (32, 33) adapted to the means forming a slide of the parts of the casing, the element also comprising means (34, 35) of immobilization on the casing.

10. Sectorized fixed stator according to Claim 9, **characterized in that** the immobilization means are of the mortice-tenon type, a tenon engaging in a mortice when the element (31) is pushed in a direction perpendicular to the direction of sliding of the element in the casing, thus forming the said locking means.

11. Sectorized fixed stator according to Claim 10, **characterized in that** the outer segment of a sector adjacent to the said element (31) has one of its ends that has a clearance so that, when this adjacent sector is slid into contact with the said element, the element can be pushed in the said perpendicular direction.

## Patentansprüche

1. Sektorierter feststehender Leitapparat für einen Verdichter eines Turbotriebwerks, welcher aufweist:
- kreisbogenförmige Sektoren (5), die jeweils aus einem inneren Segment (7) und einem äußeren Segment (6) bestehen, die durch Schaufeln (8) miteinander verbunden sind,
- ein kreisförmiges Gehäuse (4), das in den Stator des Verdichters integriert ist und dazu bestimmt ist, die aneinander angrenzenden Sektoren (5) abzustützen, die
- Drehblockiermittel, die dazu bestimmt sind, die Drehbewegung der von dem Gehäuse gestützten Sektoren zu verhindern,
- wobei das Gehäuse (4), das von mindestens zwei Teilen (11) gebildet wird, die aneinander grenzen und an Verbindungsebenen aneinander befestigt sind, Mittel aufweist, die eine Gleitschiene bilden,
- wobei die Sektoren (5) Mittel als Gleitschieber aufweisen, die an die Mittel als Gleitschiene der Teile des Gehäuses angepasst sind,
- wobei die Drehblockiermittel aus Drehblockiermitteln bestehen, die durch Befestigungsmittel an den Verbindungsebenen der Teile des Gehäuses befestigt sind,
**dadurch gekennzeichnet,**
**dass** die Drehblockiermittel aus Drehblockiermitteln bestehen, die an den Teilen des Gehäuses durch Arretiermittel in dem Bereich, wo die Sektoren aneinandergrenzen, festgestellt sind.

2. Sektorierter feststehender Leitapparat nach Anspruch 1,
**dadurch gekennzeichnet,**
**dass** das Gehäuse (4) von zwei halbkreisförmigen Teilen (11) gebildet wird.

3. Sektorierter feststehender Leitapparat nach einem der Ansprüche 1 oder 2,
**dadurch gekennzeichnet,**
**dass** bei dem Gehäuse, das zwei radiale, einander gegenüberliegende Seitenteile (12, 13) aufweist, die Mittel, die eine Gleitschiene bilden, aus zwei einander gegenüberliegenden Auskehlungen (14) bestehen, die in den Seitenteilen ausgeführt sind, wobei die Ränder (21, 22) der äußeren Segments (6) der Sektoren (5) die Mittel darstellen, die Gleitschieber bilden.

4. Sektorierter feststehender Leitapparat nach Anspruch 3,
**dadurch gekennzeichnet,**
**dass** die an den Verbindungsebenen befestigten Drehblockiermittel mindestens einen Bügel umfassen, der zwischen den beiden Auskehlungen durch die genannten Befestigungsmittel festgestellt wird und einen Anschlag für einen in einer Gleitschiene des Gehäuses gleitenden Sektor bildet.

5. Sektorierter feststehender Leitapparat nach Anspruch 4,
**dadurch gekennzeichnet,**
**dass** der Bügel eine Klemme mit zwei Schenkeln ist, die unter Annähern der beiden Schenkel aneinander in Aufnahmesitze, die in den Auskehlungen vorgesehen sind, eingeführt wird und in diesen Aufnahmen durch Loslassen der beiden Schenkel festgesetzt wird, wobei auf diese Weise die Befestigungsmittel hergestellt werden.

6. Sektorierter feststehender Leitapparat nach Anspruch 3,
**dadurch gekennzeichnet,**
**dass** die an den Verbindungsebenen befestigten Drehblockiermittel mindestens einen Drehblockierriegel (40) umfassen, der von einem Element (41) gebildet wird, das Mittel, die Gleitschieber bilden (42, 43), enthält, welche an die Gleitschiene bildenden Mittel der Teile des Gehäuses angepasst sind, wobei das Element auch Arretiermittel (44, 45) zum Arretieren an dem Gehäuse enthält.

7. Sektorierter feststehender Leitapparat nach Anspruch 6,
**dadurch gekennzeichnet,**
**dass** die Arretiermittel des Typs Zapfen-Zapfenloch sind, wobei ein Zapfen in ein Zapfenloch eingreift, wenn das Element (41) in der im rechten Winkel zur Gleitrichtung des Elements in dem Gehäuse verlaufenden Richtung verschoben wird, wobei auf diese Weise die genannten Befestigungsmittel hergestellt werden.

8. Sektorierter feststehender Leitapparat nach Anspruch 7,
**dadurch gekennzeichnet,**
**dass** das äußere Segment des an dieses Element (41) angrenzenden Sektors an einem seiner Enden eine Aussparung aufweist, damit dieses Element in dieser im rechten Winkel verlaufenden Richtung verschoben werden kann, wenn dieser angrenzende Sektor bis zum Kontakt mit diesem Element geschoben wird.

9. Sektorierter feststehender Leitapparat nach Anspruch 3,
**dadurch gekennzeichnet,**
**dass** die an den Teilen des Gehäuses festgestellten Drehblockiermittel mindestens einen Drehblockierriegel (30) umfassen, der von einem Element (31) gebildet wird, das Mittel, die Gleitschieber bilden (32, 33), enthält, welche an die Gleitschiene bildenden Mittel der Teile des Gehäuses angepasst sind, wobei das Element auch Arretiermittel (34, 35) zum Arretieren an dem Gehäuse enthält.

10. Sektorierter feststehender Leitapparat nach Anspruch 9,
**dadurch gekennzeichnet,**
**dass** die Arretiermittel des Typs Zapfen-Zapfenloch sind, wobei ein Zapfen in ein Zapfenloch eingreift, wenn das Element (31) in einer im rechten Winkel zur Gleitrichtung des Elements in dem Gehäuse verlaufenden Richtung verschoben wird, wobei auf diese Weise die genannten Arretiermittel hergestellt werden.

11. Sektorierter feststehender Leitapparat nach Anspruch 10,
**dadurch gekennzeichnet,**
**dass** das äußere Segment eines an dieses Element (31) angrenzenden Sektors an einem seiner Enden eine Aussparung aufweist, damit dieses Element in dieser im rechten Winkel verlaufenden Richtung verschoben werden kann, wenn dieser angrenzende Sektor bis zum Kontakt mit diesem Element geschoben wird.
